# EUROPÄISCHE PATENTSCHRIFT

(11) **EP 3 898 492 B1**
(45) Veröffentlichungstag und Bekanntmachung des Hinweises auf die Patenterteilung: **08.04.2026**
(21) Anmeldenummer: 19832883.3
(22) Anmeldetag: 17.12.2019
(51) Int. Cl.: B66C 23/42, B66F 9/065, B66C 23/62, B66C 23/86

(54) **ANORDNUNG MIT EINEM ÜBER ZWEI WIPPZYLINDER WIPPBAREN AUSLEGER SOWIE ENTSPRECHEND AUSGESTATTETER FAHRZEUGKRAN**
ASSEMBLY WITH A BOOM THAT CAN BE LUFFED BY TWO LUFFING CYLINDERS, AND CORRESPONDINGLY EQUIPPED VEHICLE CRANE
AGENCEMENT COMPORTANT UN BRAS D'EXTENSION POUVANT ÊTRE BASCULÉ AU MOYEN DE DEUX CYLINDRES DE BASCULEMENT ET GRUE AUTOMOTRICE POURVUE DE CE DERNIER

(30) Priorität: 21.12.2018 DE 102018133493
(43) Veröffentlichungstag der Anmeldung: 27.10.2021
(73) Patentinhaber: Tadano Demag GmbH, 66482 Zweibrücken (DE)
(72) Erfinder: URBAN, Christian Moritz, 66482 Zweibrücken (DE)
(74) Vertreter: Moser Götze & Partner Patentanwälte mbB
(86) Internationale Anmeldenummer: PCT/EP2019/085718
(87) Internationale Veröffentlichungsnummer: WO 2020/127318

(56) Entgegenhaltungen:
- WO-A1-01/14239
- WO-A1-2019/172824
- US-A- 3 045 836
- US-A- 3 792 778
- US-A- 6 089 388

## Beschreibung

Die Erfindung betrifft einen Fahrzeugkran mit mindestens zwei Wippzylinder innerhalb einer vertikalen Wippebene zwischen einer Ablageposition und einer Arbeitsposition wippbaren Ausleger umfasst, wobei die sich an der Wippebene gegenüberliegenden Wippzylinder in Arbeitsposition einen Spreizwinkel zwischen ihren Längsachsen einschließen und die Wippzylinder an dem Ausleger außerhalb seiner Enden angreifen.

Die im Einsatz benötigte Leistungsfähigkeit mobiler Fahrzeugkrane wird maßgeblich durch deren jeweiligen Ausleger bestimmt. Dessen zumeist wipp- sowie teleskopierbare Anordnung an einem drehbaren Oberwagen eröffnet entsprechend große Arbeitsräume, innerhalb denen die erforderliche Verlagerung von Lasten erfolgen kann. Das vertikale Ausrichten des sich beim Verfahren im Wesentlichen horizontal erstreckenden Auslegers zwischen seiner Ablageposition und einer demgegenüber aufgerichteten Arbeitsposition erfolgt dabei über wenigstens einen längenveränderbaren Wippzylinder.

Aus der britischen Offenlegungsschrift GB 843 024 A und der Patentschrift US 3 045 836 A gehen jeweils ein Fahrzeugkran mit einem Ausleger hervor, der insgesamt zwei unabhängig voneinander arbeitende Wippzylinder aufweist. Der Fahrzeugkran besitzt einen Unterwagen, auf welchem der Ausleger über sein unteres Ende gelenkig abgestützt ist. Die sich zwischen dem Ausleger und dem Unterwagen erstreckenden Wippzylinder sind über ihre oberen Enden mit einem Bereich des Auslegers gelenkig verbunden. Die unteren Enden der Wippzylinder sind dabei derart voneinander entfernt an dem Unterwagen gelenkig abgestützt, dass deren Längsachsen einen Spreizwinkel zwischen sich einschließen. Durch die voneinander getrennte Ansteuerbarkeit der beiden Wippzylinder ist es möglich, den Ausleger innerhalb einer vertikalen Wippebene und dabei auch begrenzt horizontal relativ zum Unterwagen zu verschwenken.

Die A-förmig gespreizte Stellung der beiden Wippzylinder zueinander basiert auf dem Wunsch nach einer über die vertikale Verschwenkbarkeit hinausgehenden Möglichkeit zur Ausrichtung des Auslegers relativ zum Unterwagen des Fahrzeugkrans. Neben der so nur begrenzt seitlichen Verschwenkbarkeit des Auslegers steht dieser bauartbedingt in seiner Ablageposition auf den beiden in Projektion auf die Wippebene senkrecht ausgerichteten Wippzylindern auf, was insbesondere während des Verfahrens dem Vorteil möglichst kompakter Fahrzeugabmessungen entgegensteht. Angesichts dieser Beobachtungen bietet die bekannte Anordnung noch Raum für Verbesserungen. In einer gezeigten horizontalen Ablageposition des Teleskopauslegers schließen die Wippzylinder mit einer Vertikalen einen Neigungswinkel von 0° ein.

Aus der Patentschrift US 2 996 196 ist ein weiterer Fahrzeugkran mit einem Hauptausleger und einem Wippausleger bekannt. Hierbei besteht der Hauptausleger aus zwei Hauptauslegerarmen, die gemeinsam an einem oberen Ende eines Hauptauslegerkopfs gelagert sind und sich von hier aus v-förmig in Richtung des Fahrzeugs erstrecken. Mit ihren unteren Enden sind die beiden Hauptauslegerarme jeweils auf dem Fahrzeug um horizontale Achsen wippbar gelagert. Die Hauptauslegerarme sind jeweils gegenläufig teleskopierbar, um den Hauptausleger seitlich nach rechts oder links neigen zu können. Für das Wippen der beiden Hauptauslegerarme ist ein einziger teleskopierbarer Wippausleger vorgesehen, der ebenfalls gelenkig an dem Hauptauslegerkopf und an einem Schwenkrahmen auf dem Fahrzeug befestigt ist. Die beiden Hauptauslegerarme und der Wippausleger bilden somit ausgehend von dem Hauptauslegerkopf ein Dreibein. Im Zusammenhang mit dem Wippvorgang der beiden Hauptauslegerarme werden diese auf Druck belastet und der Wippausleger auf Zug. Der u-förmige Schwenkrahmen ist wiederum gelenkig im Bereich der horizontalen Achsen der Hauptauslegerarme auf dem Fahrzeug gelagert. Außerdem ist der Schwenkrahmen über einen Hydraulikzylinder, der sich auch auf dem Fahrzeug abstützt, aus einer aufgerichteten Betriebsstellung in eine im Wesentlichen horizontale Transportstellung schwenkbar. Gemeinsam mit dem Schwenkrahmen werden auch die beiden Hauptauslegerarme mit dem Wippausleger somit von dem weiteren Hydraulikzylinder von der Betriebsstellung in die Transportstellung geschwenkt.

Des Weiteren ist in der Gebrauchsmusterschrift DE 20 2005 015 044 U1 bereits ein Fahrzeugkran mit einem straßenverfahrbaren Unterwagen beschrieben, auf dem ein um eine vertikale Schwenkachse schwenkbarer Oberwagen gelagert ist. An dem Oberwagen ist ein Teleskopausleger mit einem Grundkasten und mehreren hieraus teleskopierbaren Innenkästen um eine horizontale Achse wippbar gelagert. Das Auf- und Abwippen des Teleskopzylinders erfolgt über zwei parallel und mit Abstand zueinander angeordnete hydraulische Wippzylinder, die sich an ihrem unteren Ende an dem Oberwagen abstützen und mit ihren oberen Enden etwa im Bereich der Mitte und an der Unterseite des Grundkasten des Teleskopauslegers angelenkt sind.

Ferner zeigt die Offenlegungsschrift WO 01/14239 A1 einen Fahrzeugkran gemäß dem Oberbegriff des Anspruchs 1 in der Form eines fahrbaren Containerstapelgerätes, das auch als Reachstacker bezeichnet wird. Derartige Containerstapelgeräte werden für den Containerumschlag beispielsweise im Hafenbereich eingesetzt. Das Containerstapelgerät besteht im Wesentlichen aus einem ringförmigen Unterwagen mit sechs gleichmäßig über den Umfang verteilten gummibereiften Doppelrädern, die jeweils um 360° lenkbar sind. Auf dem Unterwagen ist ein Teleskopausleger angeordnet, der aus einer abgesenkten Ruhestellung um eine horizontale Wippachse über zwei Wippzylinder hydraulisch in eine gewünschte Arbeitsstellung aufgestellt werden kann. An dem Ende des Teleskopauslegers ist ein Lastaufnahmemittel in Form eines Spreaders angeordnet, um die Container zu handhaben. Der Teleskopausleger besteht in üblicher Weise aus einem Grundkasten und mehreren hierin ein- und ausfahrbaren Innenkästen. Die Wippzylinder stützen sich mit ihren unteren Enden jeweils mittig an gegenüberliegenden Rändern des Unterwagens ab und sind mit ihren oberen Enden jeweils seitlich im Bereich des oberen Endes des Grundkastens angelenkt. In Längsrichtung des Teleskopauslegers und ausgehend von dem Teleskopausleger gesehen verlaufen die beiden Wippzylinder in der Ruhestellung und sowie jeder der Arbeitsstellungen im Wesentlichen v-förmig. In den Ruhestellungen, d. h. der Teleskopausleger ist abgesenkt, schließen die Wippzylinder mit einer Vertikalen einen Neigungswinkel von etwa 45° ein.

Auch ist aus der Patentschrift US 3 792 778 A bereits ein Fahrzeugkran mit einem über einen einzigen Wippzylinder aus einer horizontalen Ablageposition in eine aufgestellte Arbeitsposition wippbaren Teleskopausleger bekannt. In der Ablageposition ist der Teleskopausleger zusätzlich über zwei Stützen an dem Fahrzeugkran abgestützt. Hierbei sind die Stützen in Längsrichtung des Fahrzeugkrans gesehen v-förmig zu dem Teleskopausleger ausgerichtet. In einer horizontalen Ablageposition des Teleskopauslegers schließen die Stützen mit einer Vertikalen einen Neigungswinkel von 45° ein.

Ferner ist aus der Patentschrift US 6 089 388 A ein weiterer Fahrzeugkran mit einem über zwei zueinander parallele Wippzylinder aus einer horizontalen Ablageposition in eine aufgestellte Arbeitsposition wippbaren Teleskopausleger bekannt. In der Ablageposition des Teleskopauslegers schließen die Wippzylinder mit einer Vertikalen einen Neigungswinkel von 75° ein.

Der vorliegenden Erfindung liegt daher die Aufgabe zugrunde, bisher bekannte Fahrzeugkrane mit wippbaren Auslegern dahingehend weiterzuentwickeln, dass insbesondere in der Ablageposition des Auslegers eine möglichst kompakte Bauform erreichbar ist.

Die Lösung dieser Aufgabe besteht nach der Erfindung in einem Fahrzeugkran mit den Merkmalen von Anspruch 1. In den abhängigen Ansprüchen 2 bis 13 sind vorteilhafte Ausgestaltungen der Erfindung angegeben.

Hiernach schlägt die Erfindung vor, dass bei einem Fahrzeugkran mit einem über mindestens zwei Wippzylinder innerhalb einer vertikalen Wippebene zwischen einer Ablageposition und einer Arbeitsposition wippbaren Ausleger, wobei die sich an der Wippebene gegenüberliegenden Wippzylinder in Arbeitsposition einen Spreizwinkel zwischen ihren Längsachsen einschließen und die Wippzylinder an dem Ausleger außerhalb seiner Enden angreifen, wobei in der bevorzugt horizontalen Ablageposition des Auslegers die auf die Wippebene projizierte Längsachse eines Wippzylinders und eine sich innerhalb der Wippebene erstreckende Hochrichtung bzw. Vertikalrichtung einen Neigungswinkel zwischen sich einschließen, in der Ablageposition des Auslegers eine möglichst kompakte Bauform und insbesondere eine möglichst stabile und in sich geschlossene Anordnung, dadurch erreichbar ist, dass der Ausleger an einem Grundrahmen wippbar gelagert ist, wobei der Grundrahmen jeweils als Kreuz- oder Kugelgelenk ausgebildete untere Lageranordnungen besitzt, über welche die Wippzylinder an dem Grundrahmen gelenkig abgestützt sind und wobei der Ausleger jeweils als Kreuz- oder Kugelgelenk ausgebildete obere Lageranordnungen besitzt, über welche die Wippzylinder an dem Ausleger gelenkig abgestützt sind und dass wenigstens eine der Lageranordnungen entlang eines senkrecht zur Wippebene verlaufenden Pfads veränderlich positionierbar ist, wobei der Pfad einen zumindest abschnittsweise geradlinigen oder gekrümmten Verlauf aufweist.

Die sich hieraus ergebende Verlagerbarkeit wenigstens einer der beiden unteren Lageranordnungen und/oder oberen Lageranordnungen ermöglicht eine entsprechende Veränderung des Spreizwinkels zwischen den Wippzylindern, wodurch der zwischen diesen eingeschlossene Spreizwinkel entsprechend nach unten (A-Form) oder nach oben (V-Form) geöffnet sein kann. Mit anderen Worten können die beiden Wippzylinder aus Sicht der frontalen Betrachtung eine A-Form oder eine V-Form miteinander aufweisen. Bei besagter V-Form sind die oberen Enden der Wippzylinder am Ausleger in orthogonaler Richtung zur Wippebene weiter voneinander entfernt, als deren gegenüberliegenden unteren Enden am Grundrahmen. Für die A-Form gilt das Gesagte entsprechend umgekehrt. Die V-Form ermöglicht eine kompaktere Ausführung nahe der unteren Lageranordnungen der Wippzylinder.

Mittels besagter Verlagerbarkeit der unteren und/oder oberen Lageranordnungen lässt sich die aus der A-förmigen oder V-förmigen Stellung ergebende, den Ausleger insbesondere in deren A-Form gegenüber seitlichen Einflüssen stabilisierende Wirkung bei Bedarf beispielsweise in vorteilhafter Weise erhöhen. Unabhängig davon ermöglicht die Verlagerung der Lageranordnung wenigstens eines Wippzylinders bei Bedarf nochmals kompaktere Abmessungen der erfindungsgemäßen Anordnung. So kann die wenigstens eine Lageranordnung bevorzugt in Ablageposition des Auslegers näher zu diesem hin verlagert werden, um die seitlichen Abmessungen der Anordnung zumindest temporär entsprechend zu verkleinern. Der sich gleichzeitig verkleinernde Spreizwinkel vermag die seitliche Stabilität des Auslegers dabei zu verringern, was aber insbesondere in dessen Ablageposition ohnehin irrelevant ist.

Mit Hilfe der Verschiebe- und/oder Verdrehmöglichkeiten ist es darüber hinaus auch möglich, die Lagerposition der Wippzylinder relativ zu einem den Ausleger am Grundrahmen abstützenden Schwenkgelenk zu verändern. Dadurch kann das jeweilige Dreieck, das die Enden der Wippzylinder am Grundrahmen und am Ausleger sowie das Schwenkgelenk des Auslegers am Grundrahmen einschließt, variiert werden. Die so möglichen Verschiebungen lassen einen verbesserten Kraftfluss zu, so dass die Bauteile an Wippzylinder, Grundrahmen und Ausleger optimiert werden können.

Vorteilhafterweise ist vorgesehen, dass in der Ablageposition des Auslegers der Neigungswinkel von 60° bis 120°, vorzugsweise von 80° bis 100°, besonders vorzugsweise von 90° bis 97°, beträgt. Mit anderen Worten sind die beiden Wippzylinder in einer Seitenansicht auf den Ausleger hierdurch gegenüber besagter vertikaler Hochrichtung geneigt, sobald sich der Ausleger in seiner Ablageposition befindet und der Spreizwinkel in der Arbeitsposition des Auslegers von 2° bis 30° beträgt. Nach dem grundsätzlichen Erfindungsgedanken beträgt in der Ablageposition des Auslegers der Neigungswinkel der Wippzylinder gegenüber der Hochrichtung 80° bis 100°. Damit ist es möglich, dass jeder Wippzylinder sich in Ablageposition des Auslegers nicht nur bis +10° oberhalb einer Horizontalen, sondern auch bis -10° unterhalb dieser erstrecken kann. Je nach Anordnung der unteren endseitigen Verbindungen der Wippzylinder und der schwenkbaren Lagerung kann der Ausleger sich in seiner Ablageposition dabei ebenfalls in Bezug auf die Horizontale nach oben oder nach unten geneigt sowie parallel zu dieser erstrecken.

Je nach Ausgestaltung wird es als vorteilhaft angesehen, wenn die Wippzylinder sich in Ablageposition des Auslegers nahezu parallel zur Horizontalen erstrecken können, wobei deren Neigungswinkel gegenüber der Hochrichtung dann bevorzugt von 90° bis 97° betragen kann.

In diesem Zusammenhang beträgt der nach unten oder oben geöffnete Spreizwinkel in der Arbeitsposition des Auslegers von 2° bis 30°.

Im Zusammenhang mit der vorliegenden Erfindung wird das Merkmal in Bezug auf die Wippzylinder, die an dem Ausleger außerhalb seiner Enden angreifen, so verstanden, dass die Wippzylinder an einem Bereich an dem Ausleger bzw. dem Grundkasten angreifen, der in Längsrichtung des Auslegers bzw. eines Grundkastens des Auslegers gesehen mindestens 10 %, vorzugsweise mindestens 20 %, besonders vorzugsweise mindestens 30 %, der Gesamtlänge des Auslegers bzw. des Grundkastens jeweils von dem oberen und auch dem unteren Ende des Auslegers bzw. des Grundkastens beabstandet ist. Insgesamt greifen die Wippzylinder somit eher mittig an dem Ausleger bzw. dem Grundkasten als an deren Kopfende an.

Der sich hieraus ergebende Vorteil liegt darin begründet, dass der über die Wippzylinder abgestützte Ausleger nun nicht mehr wie bisher über deren gesamte im eingefahrenen Zustand verbleibende Bauteillänge hinweg angehoben ist, sobald er sich in seiner Ablageposition befindet. Gegenüber der in Ablageposition bisher senkrechten beziehungsweise parallel zur Hochrichtung verlaufenden Ausrichtung der Wippzylinder wird insbesondere in der nunmehr möglichen, annähernd oder genau horizontalen Ausrichtbarkeit der Wippzylinder nun deutlich weniger Bauraum unterhalb des sich in Ablageposition befindenden Auslegers benötigt, um die Wippzylinder unterbringen zu können. Erfindungsgemäß sorgt die in Ablageposition des Auslegers nun stets zur Hochrichtung geneigte Ausrichtung jedes einzelnen Wippzylinders dafür, dass die Lage seiner bisher übereinanderliegenden endseitigen Verbindungen aufgrund der sich aus der Neigung ergebenden horizontalen sowie vertikalen Komponente zueinander versetzt ist. Da die obere endseitige Verbindung jedes geneigten Wippzylinders auf einer Kreisbahn um seine untere endseitige Verbindung herum verschwenkt ist, kann der Ausleger in seiner Ablageposition entsprechend tiefer ausgerichtet werden.

In einer Weiterentwicklung der zuvor aufgezeigten Verlagerbarkeit wird es als besonders vorteilhaft angesehen, wenn die unteren und/oder oberen Lageranordnungen der Wippzylinder gleichzeitig in jeweils entgegengesetzte Richtungen entsprechend aufeinander zu oder voneinander weg entlang des zugehörigen Pfads verlagerbar sind. Hierdurch lässt sich die Neigung der beiden Wippzylinder im gleichen Maße verändern, so dass deren Verbindung zum Ausleger stets innerhalb der Wippebene verbleibt, während der Spreizwinkel zwischen den Längsachsen der Wippzylinder verändert wird. Damit lässt sich eine unerwünschte Querverschiebung des Auslegers beim Verschieben der Lageranordnung/en wirksam verhindern.

Demgegenüber kann der Wert des nach unten oder oben geöffneten Spreizwinkels in der Ablageposition des Auslegers besonders bevorzugt von 0° bis 45° oder von 0° bis 6° betragen, so dass eine zumindest annähernd parallele Ausrichtung der Wippzylinder beispielsweise während des Verfahrens eines erfindungsgemäßen Kranfahrzeugs ermöglicht ist.

Auch wenn es sich bei dem Grundrahmen um ein beispielsweise mit einem Bereich eines Fahrzeugkrans verbindbares Bauteil handeln kann, wird es als vorteilhaft angesehen, wenn der Grundrahmen selbst ein Teil eines gegenüber einem Unterwagen drehbaren Oberwagens eines Fahrzeugkrans ist. Selbstverständlich kann der Grundrahmen selbst ein Oberwagen sein, beziehungsweise als Oberwagen ausgebildet sein. Alternativ hierzu kann der Grundrahmen selbst ein Teil des Unterwagens eines Fahrzeugkrans sein. Selbstverständlich gilt auch hierzu, dass der Grundrahmen selbst ein solcher Unterwagen sein kann, beziehungsweise als Unterwagen ausgebildet sein kann.

Mit dem nunmehr vorgestellten erfindungsgemäßen Fahrzeugkran ist insbesondere in der Ablageposition ihres Auslegers eine überaus kompakte Bauform erreichbar. Ermöglicht wird dies über die in Ablageposition des Auslegers geneigte Ausrichtung der Wippzylinder. In Kombination mit den verschieblichen Lageranordnungen lässt sich die ohnehin aufgrund der A-förmigen Ausrichtung der Wippzylinder zueinander gegebene seitliche Stabilität des Auslegers nochmals erhöhen, was einen mitunter wesentlichen Einfluss auf die Ausgestaltung der schwenkbaren Lagerung des Auslegers haben kann. Üblicherweise ist diese in Kombination mit in der Regel parallel zueinander ausgerichteten Wippzylinder so auszubilden, dass diese die auf den insbesondere in Arbeitsposition befindlichen Ausleger einwirkenden seitlichen Kräfte allein aufnehmen und beispielsweise in einen damit ausgestatteten Fahrzeugkran weiterleiten kann. Aufgrund der zumindest in Arbeitsposition des Auslegers A-förmigen oder V-förmigen Ausrichtung der beiden Wippzylinder zu einem statisch gesehen vorteilhaften und überaus stabilen Dreieck können insbesondere in der A-Form die auf den Ausleger seitlich einwirkenden Kräfte nunmehr zumindest teilweise über die Wippzylinder aufgenommen und weitergeleitet werden, was die Anforderung auf die schwenkbare Lagerung des Auslegers und den Grundrahmen selbst hinsichtlich ihrer Aufnahmefähigkeit derartiger Kräfte wesentlich vereinfacht. Im Ergebnis kann besagte schwenkbare bauliche Lagerung des Auslegers und des Grundrahmens beispielsweise entsprechend günstiger und schlanker gestaltet sein.

In bevorzugter Ausgestaltung ist vorgesehen, dass der Ausleger ein Teleskopausleger mit einem Grundkasten und ein- und austeleskopierbaren Innenkästen ist. Dann greifen die Wippzylinder an dem Grundkasten des Auslegers an.

Besonders vorteilhaft sind genau zwei Wippzylinder vorgesehen.

Weiterhin umfasst der Fahrzeugkran einen Unterwagen.

Besonders vorteilhaft ist, insbesondere in einer Ausbildung des Fahrzeugkrans mit einem gummibereiften und straßenverfahrbaren Unterwagen, vorgesehen, dass in der Ablageposition des Auslegers der Ausleger sich auf dem Unterwagen abstützt.

Ein Ausführungsbeispiel der Erfindung wird anhand der nachfolgenden Beschreibung näher erläutert. Es zeigen:
Figur 1 die schematische Darstellung eines erfindungsgemäßen Fahrzeugkrans in einer perspektivischen Darstellungsweise,
Figur 2 die schematische Darstellung eines Ausschnitts eines erfindungsgemäßen Fahrzeugkrans aus Figur 1 in einer perspektivischen Darstellungsweise,
Figur 3 den Ausschnitt aus Figur 2 in einer alternativen Ausgestaltungsform in einer schematischen Darstellung seiner Ansicht,
Figur 4 die schematische Darstellung eines erfindungsgemäßen Fahrzeugkrans in einer frontalen Ansicht in einer ersten Ausführungsform,
Figur 5 die schematische Darstellung eines erfindungsgemäßen Fahrzeugkrans in einer frontalen Ansicht in einer weiteren Ausführungsform,
Figur 6 die schematische Darstellung eines erfindungsgemäßen Fahrzeugkrans in einer Ausbildung als Mobilkran.

Figur 1 ist ein erfindungsgemäßer Fahrzeugkran 1 zu entnehmen. Beispielhaft handelt es sich dabei um einen Fahrzeugkran 1 mit Kettenlaufwerk, welcher einen mit zwei parallel zueinander beabstandeten Raupenfahrwerken 2a, 2b ausgestatteten Unterwagen 2 besitzt. Selbstverständlich könnte beispielsweise auch ein hier nicht näher gezeigter bereifter Unterwagen eingesetzt werden. Auf dem Unterwagen 2 ist ein Oberwagen 3 mit einer Fahrkabine 3a und einem Ausleger 4 drehbar angeordnet. In üblicher Weise ist der Ausleger 4 als Teleskopausleger ausgebildet, der aus einem äußeren Grundkasten 4a und hydraulisch hieraus aus- bzw. hierein einteleskopierbaren Innenkästen 4b besteht. Der Ausleger 4 ist so über sein unteres Ende an dem Oberwagen 3 verschwenkbar gelagert, so dass er zwischen einer hier nur angedeuteten horizontalen Ablageposition P1 in die vorliegend gezeigte, demgegenüber aufgerichtete Arbeitsposition P2 wippbar ist. Der Neigung des Auslegers 4 relativ zur Horizontalen in der hier gezeigten Arbeitsposition P2 ist als beispielhaft anzusehen, da diese selbstverständlich auch alle anderen von der Ausrichtung des Auslegers 4 in seiner Ablageposition P1 abweichende Werte annehmen kann.

Der Ausleger 4 ist ausschließlich innerhalb einer vertikalen Wippebene WE wippbar, deren Ausrichtung durch die Möglichkeit einer Drehung des Oberwagens 3 relativ zum Unterwagen 2 bei Bedarf in nicht näher gezeigter Weise veränderbar ist. Der zum Wippen und Abstützen des Auslegers 4 benötigte Antrieb erfolgt dabei über zwei, vorzugsweise genau zwei, sich an der Wippebene WE gegenüberliegende Wippzylinder 5a, 5b. Erkennbar sind die beiden Wippzylinder 5a, 5b so zueinander angeordnet, dass deren Längsachsen x1, x2 in der hier dargestellten Arbeitsposition P2 des Auslegers 4 einen nach unten offenen Spreizwinkel a zwischen sich einschließen. Außerdem greifen die Wippzylinder 5a, 5b an dem Ausleger 4 außerhalb seiner Enden an.

Figur 2 zeigt eine erfindungsgemäße Anordnung 10, welche einige der bereits in Figur 1 gezeigten Teile des Fahrzeugkrans 1 umfasst. Konkret besitzt die Anordnung 10 den vorliegend nur aus Übersichtsgründen auf seinen Grundkasten reduzierten Ausleger 4 sowie die beiden Wippzylinder 5a, 5b, welche allesamt über ihre unteren Enden auf einem Grundrahmen 11 der Anordnung 10 abgestützt sind. Der Ausleger 4 ist dabei um eine horizontale Schwenkachse S herum wippbar an dem Grundrahmen 11 gelagert, wobei die beiden Wippzylinder 5a, 5b gelenkig an dem Grundrahmen 11 abgestützt sind. Hierzu sind vorliegend zwei angedeutete untere Lageranordnungen 12a, 12b am Grundrahmen 11 und zwei angedeutete obere Lageranordnungen 13a und 13b am Ausleger 4 vorgesehen, welche jeweils an den beiden Wippzylindern 5a, 5b angeordnet sind. Jede dieser Lageranordnungen 12a, 12b; 13a, 13b ist auf nicht näher erkennbare Weise als ein Kreuz- oder Kugelgelenk ausgebildet, um den beiden Wippzylindern 5a, 5b die beim Wippen des Auslegers 4 notwendige Bewegungsfreiheit zu ermöglichen.

Außerdem ist in Bezug auf die Wippzylinder 5a, 5b aus der Figur 1 zu entnehmen, dass die als Hydraulikzylinder ausgebildeten Wippzylinder 5a, 5b, vorzugweise mit den oberen Enden ihrer Kolbenstangen, an dem Grundkasten 4a außerhalb seines oberen und unteren Endes angelenkt sind. Die beiden Wippzylinder 5a, 5b greifen in etwa in der Mitte einer oberen Hälfte des Grundkasten 4a an dem Grundkasten 4a an. Bevorzugt ist vorgesehen, das die beiden Wippzylinder 5a, 5b in einem Bereich an dem Grundkasten 4a des Ausleger 4 angreifen, der in Längsrichtung des Grundkastens 4a gesehen mindestens 10 %, vorzugsweise mindestens 20 %, besonders vorzugsweise mindestens 30 %, der Gesamtlänge des Grundkastens 4a jeweils von dem oberen und auch dem unteren Ende des Grundkastens 4a beabstandet ist.

Grundsätzlich ist es möglich, dass der hier gezeigte Grundrahmen 11 Teil des gegenüber dem Unterwagen 2 drehbaren Oberwagens 3 des Fahrzeugkrans 1 aus Figur 1 oder aber der Oberwagen 3 selbst ist. Alternativ hierzu ist denkbar, dass besagter Grundrahmen 11 Teil des Unterwagens 2 des Fahrzeugkrans 1 aus Figur 1 oder aber der Unterwagen 2 selbst ist.

Der Figur 3 ist die Anordnung 10 aus der Figur 2 in einer nun seitlichen Ansicht zu entnehmen. Vorliegend ist die horizontale Ablageposition P1 des - auch hier nur aus Übersichtsgründen auf seinen Grundkasten reduzierten - Auslegers 4 gezeigt, während seine Arbeitsposition P2 mittels unterbrochener Linien angedeutet ist. Der Ausleger 4 erstreckt sich in seiner Ablageposition P1 beispielsweise parallel zu einer Horizontalrichtung X, während die beiden sich an der Wippebene WE gegenüberliegenden und dabei in einer Querrichtung Y zueinander beabstandeten Wippzylinder 5a, 5b in dieser Darstellung aufeinanderliegen. Folglich ist nur der im Vordergrund liegende Wippzylinder 5b zu erkennen, während der dahinterliegende Wippzylinder 5a durch diesen verdeckt wird. Die in Arbeitsposition P2 des Auslegers 4 veränderte Neigung der Wippzylinder 5a, 5b ist ebenfalls durch die Verwendung unterbrochener Linien entsprechend angedeutet.

Wie zu erkennen, schließen auf die Wippebene WE projizierte Längsachse x1, x2 der Wippzylinder 5a, 5b und eine sich innerhalb der Wippebene WE orthogonal zur Horizontalrichtung X erstreckende Hochrichtung Z einen Neigungswinkel b zwischen sich ein, sobald der Ausleger 4 sich in seiner Ablagepositionen P1 befindet. Mit anderen Worten sind die beiden Wippzylinder 5a, 5b in der Ablageposition P1 des Auslegers 4 gegenüber der Hochrichtung Z geneigt. Vorliegend beträgt besagter Neigungswinkel b in der Ablageposition P1 des Auslegers 4 ca. 75°. Je nach Ausgestaltung der Anordnung 10 kann der Neigungswinkel b in der Ablageposition P1 des Auslegers 4 auch so groß werden, dass die Wippzylinder 5a, 5b sich in hier nicht gezeigter Weise bevorzugt auch parallel bis unterhalb der Horizontalrichtung X erstrecken können.

Figur 4 verdeutlicht den Aufbau der Anordnung 10 aus den Figuren 2 und 3 anhand einer alternativen Ausgestaltung. Wie in der hier gezeigten Ansicht der Anordnung 10 zu erkennen, können die oberen Lageranordnungen 13a, 13b der beiden Wippzylinder 5a, 5b selbstverständlich auch seitlich an dem Grundkasten des Auslegers 4 angeordnet sein. Vorliegend sind die beiden unteren Lageranordnungen 12a, 12b in nicht näher gezeigter Weise entlang eines senkrecht zur Wippebene WE verlaufenden Pfads P verlagerbar. Besagter Pfad kann dabei einen zumindest abschnittsweise geradlinigen und/oder gekrümmten Verlauf aufweisen, wobei dieser vorliegend beispielhaft gekrümmt angedeutet ist. Dabei ist vorgesehen, dass die beiden Lageranordnungen 12a, 12b gleichzeitig entlang des Pfads P in jeweils entgegengesetzte Richtungen R1, R2 aufeinander zu oder voneinander weg verlagerbar sind. Aufgrund des verlagerbaren Aufbaus der Lageranordnungen 12a, 12b ist es möglich, den zwischen den Längsachsen x1, x2 der beiden Wippzylinder 5a, 5b eingeschlossenen Spreizwinkel a zu verändern. Die Veränderung des nach unten beziehungsweise zum Grundrahmen 11 hin offenen Spreizwinkels a kann in Ablageposition P1 und/oder in Arbeitsposition P2 des Auslegers 4 erfolgen. Dabei kann der Spreizwinkel a Werte von größer 0° bis 45° einnehmen, wobei dieser in Arbeitsposition P2 bevorzugt größer als in der Ablageposition P1 des Auslegers 4 sein kann. So kann der Spreizwinkel a in Ablageposition P1 des Auslegers 4 beispielsweise von 0° bis 6° betragen, so dass die beiden Wippzylinder 5a, 5b nahezu parallel zueinander verlaufen, um beispielsweise möglichst kompakte Ausmaße während des Verfahrens des so ausgestatteten Fahrzeugs 1 zu erhalten.

Figur 5 verdeutlicht eine weitere alternative Ausgestaltung der erfindungsgemäßen Anordnung 10. Erkennbar sind hierin die unteren Lageranordnungen 12a, 12b gegenüber den oberen Lageranordnungen 13a, 13b so gelegen, dass der zwischen den beiden Wippzylindern 5a, 5b eingeschlossene Spreizwinkel a nunmehr nach oben geöffnet ist. Mit anderen Worten läuft die Anordnung der beiden Wippzylinder 5a, 5b insofern zum Grundrahmen 11 hin spitz zu. Vorliegend sind die oberen Lageranordnungen 13a, 13b ebenfalls entlang eines Pfads P in ihrer jeweiligen Position veränderbar, woraus sich eine entsprechende Veränderbarkeit des nach oben offenen Spreizwinkels a ergibt.

Selbstverständlich ist denkbar, dass die oberen und unteren Lageranordnungen 12a, 12b; 13a, 13b so verlagerbar sind, dass der Spreizwinkel a bei Bedarf nach oben oder nach unten geöffnet werden kann.

In der Figur 6 ist die schematische Darstellung eines erfindungsgemäßen Fahrzeugkrans 1 in einer Ausbildung als auf öffentlichen Straßen verfahrbarer Mobilkran gezeigt, der entsprechend einen Unterwagen 2 mit gummibereiften Radreifen 2c erteilt auf beispielsweise vier Achsen aufweist. Auf dem Unterwagen 2 ist in üblicher Weise ein um eine vertikale Drehachse schwenkbarer Oberwagen 3 mit dem wippbaren Ausleger 4 gelagert. Es ist ersichtlich, dass in der bereits zu der Figur 3 beschriebenen im Wesentlichen horizontalen Ablageposition P1 des Ausleger 4, dieser sich über eine Stütze 14 auf dem Unterwagen 2 abstützt. Hierfür erstreckt sich die Stütze 14 ausgehend von einer Oberseite des Unterwagens 2 der Unterseite eines Grundkastens 4a des Auslegers 4 vertikal entgegen und kommt dort zur Anlage.

### Bezugszeichenliste

- 1: Fahrzeugkran
- 2: Unterwagen
- 2a: Raupenlaufwerk
- 2b: Raupenlaufwerk
- 2c: Radreifen
- 3: Oberwagen
- 3a: Fahrkabine
- 4: Ausleger
- 4a: Grundkasten
- 4b: Innenkasten
- 5a: Wippzylinder
- 5b: Wippzylinder
- 10: Anordnung
- 11: Grundrahmen
- 12a: Lageranordnung, unten
- 12b: Lageranordnung, unten
- 13a: Lageranordnung, oben
- 13b: Lageranordnung, oben
- 14: Stütze
- a: Spreizwinkel
- b: Neigungswinkel
- P: Pfad
- P1: Ablageposition
- P2: Arbeitsposition
- R1: Richtung
- R2: Richtung
- S: Schwenkachse
- WE: Wippebene
- x1: Längsachse
- x2: Längsachse
- X: Horizontalrichtung
- Y: Querrichtung
- Z: Hochrichtung

## Patentansprüche

1. Fahrzeugkran (1) mit einem über mindestens zwei Wippzylinder (5a, 5b) innerhalb einer vertikalen Wippebene (WE) zwischen einer Ablageposition (P1) und einer Arbeitsposition (P2) wippbaren Ausleger (4), wobei die sich an der Wippebene (WE) gegenüberliegenden Wippzylinder (5a, 5b) in Arbeitsposition (P2) einen Spreizwinkel (a) zwischen ihren Längsachsen (x1, x2) einschließen und die Wippzylinder (5a, 5b) an dem Ausleger (4) außerhalb seiner Enden angreifen, wobei in der Ablageposition (P1) des Auslegers (4) die auf die Wippebene (WE) projizierte Längsachse (x1, x2) eines Wippzylinders (5a, 5b) und eine sich innerhalb der Wippebene (WE) erstreckende Hochrichtung (Z) einen Neigungswinkel (b) zwischen sich einschießen, **dadurch gekennzeichnet, dass** der Ausleger (4) an einem Grundrahmen (11) wippbar gelagert ist, wobei der Grundrahmen (11) jeweils als Kreuz- oder Kugelgelenk ausgebildete untere Lageranordnungen (12a, 12b) besitzt, über welche die Wippzylinder (5a, 5b) an dem Grundrahmen (11) gelenkig abgestützt sind und wobei der Ausleger (4) jeweils als Kreuz- oder Kugelgelenk ausgebildete obere Lageranordnungen (13a, 13b) besitzt, über welche die Wippzylinder (5a, 5b) an dem Ausleger (11) gelenkig abgestützt sind und dass wenigstens eine der Lageranordnungen (12a, 12b; 13a, 13b) entlang eines senkrecht zur Wippebene (WE) verlaufenden Pfads (P) veränderlich positionierbar ist, wobei der Pfad (P) einen zumindest abschnittsweise geradlinigen oder gekrümmten Verlauf aufweist.

2. Fahrzeugkran (1) nach Anspruch 1, **dadurch gekennzeichnet, dass** in der Ablageposition (P1) des Auslegers (4) der Neigungswinkel (b) von 60° bis 120°, vorzugsweise von 80° bis 100°, besonders vorzugsweise von 90° bis 97°, beträgt.

3. Fahrzeugkran (1) nach Anspruch 1, **dadurch gekennzeichnet, dass** die Lageranordnungen (12a, 12b; 13a, 13b) gleichzeitig in jeweils entgegengesetzte Richtungen (R1, R2) aufeinander zu oder voneinander weg entlang des Pfads (P) verlagerbar sind.

4. Fahrzeugkran (1) nach einem der vorhergehenden Ansprüche, **dadurch gekennzeichnet, dass** der Spreizwinkel (a) zwischen den Längsachsen (x1, x2) der beiden Wippzylinder (5a, 5b) in Ablageposition (P1) und/oder in Arbeitsposition (P2) des Auslegers (4) veränderbar ist.

5. Fahrzeugkran (1) nach Anspruch 4, **dadurch gekennzeichnet, dass** der Spreizwinkel (a) in der Arbeitsposition (P2) des Auslegers (4) von größer 0° bis 45°, vorzugsweise von 2° bis 30° beträgt.

6. Fahrzeugkran (1) nach Anspruch 4 oder 5, **dadurch gekennzeichnet, dass** der Spreizwinkel (a) in der Ablageposition (P1) von 0° bis 45° oder von 0° bis 6° beträgt.

7. Fahrzeugkran (1) nach einem der Ansprüche 1 bis 6, **dadurch gekennzeichnet, dass** der Grundrahmen (11) Teil eines gegenüber einem Unterwagen (2) drehbaren Oberwagens (3) eines Fahrzeugkrans (1) oder der Oberwagen (3) selbst ist.

8. Fahrzeugkran (1) nach einem der Ansprüche 1 bis 5, **dadurch gekennzeichnet, dass** der Grundrahmen (11) Teil eines Unterwagens (2) eines Fahrzeugkrans (1) oder der Unterwagen (2) selbst ist.

9. Fahrzeugkran (1) nach einem der vorhergehenden Ansprüche, **dadurch gekennzeichnet, dass** der Ausleger (4) ein Teleskopausleger mit einem Grundkasten (4a) und ein- und austeleskopierbaren Innenkästen (4b) ist.

10. Fahrzeugkran (1) nach Anspruch 9, **dadurch gekennzeichnet, dass** die Wippzylinder (5a, 5b) an dem Grundkasten (4a) des Auslegers (4) angreifen.

11. Fahrzeugkran (1) nach einem der vorhergehenden Ansprüche, **dadurch gekennzeichnet, dass** genau zwei Wippzylinder (5a, 5b) vorgesehen sind.

12. Fahrzeugkran (1) nach einem der vorhergehenden Ansprüche, **dadurch gekennzeichnet, dass** der Fahrzeugkran (1) einen Unterwagen (2) umfasst.

13. Fahrzeugkran (1) nach Anspruch 1 oder 2, **dadurch gekennzeichnet, dass** in der Ablageposition (P1) des Auslegers (4) der Ausleger (4) sich auf dem Unterwagen (2) abstützt.

## Claims

1. Mobile crane (1) with a boom (4) that can be luffed via at least two luffing cylinders (5a, 5b) within a vertical luffing plane (WE) between a storage position (P1) and a working position (P2), wherein the luffing cylinders (5a, 5b) opposite each other on the luffing plane (WE) enclose a spread angle (a) between their longitudinal axes (x1, x2) in the working position (P2) and the luffing cylinders (5a, 5b) engage with the boom (4) outside its ends, wherein in the storage position (P1) of the boom (4) the longitudinal axis (x1, x2) of a luffing cylinder (5a, 5b) projected onto the luffing plane (WE) and a vertical direction (Z) extending within the luffing plane (WE) enclose an inclination angle (b) between themselves, **characterised in that** the boom (4) is mounted on a main frame (11) in a luffable manner, wherein the main frame (11) has lower bearing arrangements (12a, 12b) designed as either a cross or ball joint, by means of which the luffing cylinders (5a, 5b) are supported in an articulated manner on the main frame (11), and wherein the boom (4) has upper bearing arrangements (13a, 13b) designed as either a cross or ball joint, by means of which the luffing cylinders (5a, 5b) are supported in an articulated manner on the boom (11), and **in that** at least one of the bearing arrangements (12a, 12b; 13a, 13b) is variably positionable along a path (P) perpendicular to the luffing plane (WE), wherein the path (P) has a straight or curved profile at least in portions.

2. Mobile crane (1) according to claim 1, **characterised in that** in the storage position (P1) of the boom (4) the inclination angle (b) is from 60° to 120°, preferably from 80° to 100°, particularly preferably from 90° to 97°.

3. Mobile crane (1) according to claim 1, **characterised in that** the bearing arrangements (12a, 12b; 13a, 13b) can be moved simultaneously in opposite directions (R1, R2) towards each other or away from each other along the path (P).

4. Mobile crane (1) according to any of the preceding claims, **characterised in that** the spread angle (a) between the longitudinal axes (x1, x2) of the two luffing cylinders (5a, 5b) in storage position (P1) and/or in working position (P2) of the boom (4) is changeable.

5. Mobile crane (1) according to claim 4, **characterised in that** the spread angle (a) in the working position (P2) of the boom (4) is greater than 0° to 45°, preferably from 2° to 30°.

6. Mobile crane (1) according to claim 4 or 5, **characterised in that** the spread angle (a) in the storage position (P1) is from 0° to 45° or from 0° to 6°.

7. Mobile crane (1) according to any of claims 1 to 6, **characterised in that** the main frame (11) is part of a superstructure (3) of a mobile crane (1) which superstructure is rotatable relative to a substructure (2), or is the superstructure (3) itself.

8. Mobile crane (1) according to any of claims 1 to 5, **characterised in that** the main frame (11) is part of a substructure (2) of a mobile crane (1), or is the substructure (2) itself.

9. Mobile crane (1) according to any of the preceding claims, **characterised in that** the boom (4) is a telescopic boom having a main box (4a) and telescoping inner boxes (4b).

10. Mobile crane (1) according to claim 9, **characterised in that** the luffing cylinders (5a, 5b) engage with the main box (4a) of the boom (4).

11. Mobile crane (1) according to any of the preceding claims, **characterised in that** exactly two luffing cylinders (5a, 5b) are provided.

12. Mobile crane (1) according to any of the preceding claims, **characterised in that** the mobile crane (1) comprises a substructure (2).

13. Mobile crane (1) according to claim 1 or 2, **characterised in that** in the storage position (P1) of the boom (4), the boom (4) rests on the substructure (2).

## Revendications

1. Grue automotrice (1) munie d'une flèche (4) basculante par le biais d'au moins deux vérins à bascule (5a, 5b) dans un plan de bascule vertical (WE) entre une position de rangement (P1) et une position de travail (P2), les vérins à bascule (5a, 5b) opposés dans le plan de bascule (WE) formant, en position de travail (P2), un angle d'écartement (a) entre leurs axes longitudinaux (x1, x2) et les vérins à bascule agissant sur la flèche (4) à l'extérieur de ses extrémités, l'axe longitudinal (x1, x2), projeté sur le plan de bascule (WE), d'un vérin à bascule (5a, 5b) et la direction verticale (Z) qui s'étend dans le plan de bascule (WE) formant entre eux un angle d'inclinaison (b) lorsque la flèche (4) est dans la position de rangement (P1), **caractérisé en ce que** la flèche (4) est montée de manière basculante sur un cadre de base (11), le cadre de base (11) comportant des dispositifs formant des palier inférieurs (12a, 12b) qui sont chacun conçus comme une articulation en croix ou à rotule et par le biais desquels les vérins à bascule (5a, 5b) sont supportés de manière articulée par le cadre de base (11), et la flèche (4) comportant des dispositifs formant des palier supérieurs (13a, 13b) qui sont chacun conçus comme une articulation en croix ou à rotule et par le biais desquels les vérins à bascule (5a, 5b) sont supportés de manière articulée par la flèche (11), et **en ce que** l'un au moins des dispositifs formant des paliers (12a, 12b ; 13a, 13b) peut être positionné de manière variable le long d'un chemin (P) perpendiculaire au plan de bascule (WE), le chemin (P) ayant une allure rectiligne ou incurvée au moins par portions.

2. Grue automotrice (1) selon la revendication 1, **caractérisée en ce que** lorsque la flèche (4) est dans la position de rangement (P1), l'angle d'inclinaison (b) est de 60° à 120°, de préférence de 80° à 100°, et plus particulièrement de 90° à 97°.

3. Grue automotrice (1) selon la revendication 1, **caractérisée en ce que** les dispositifs formant des paliers (12a, 12b ; 13a, 13b) peuvent être écartés ou éloignés simultanément dans des directions opposées (R1, R2) le long du chemin (P).

4. Grue automotrice (1) selon l'une des revendications précédentes, **caractérisée en ce que** l'angle d'écartement (a) entre les axes longitudinaux (x1, x2) des deux vérins à bascule (5a, 5b), lorsque la flèche (4) est dans la position de rangement (P1) et/ou dans la position de travail (P2), est variable.

5. Grue automotrice (1) selon la revendication 4, **caractérisée en ce que**, lorsque la flèche (4) est dans la position de travail (P2), l'angle d'écartement (a) est au-delà de la plage allant de 0° à 45°, de préférence dans la plage allant de 2° à 30°.

6. Grue automotrice (1) selon la revendication 4 ou 5, **caractérisée en ce que** dans la position de rangement (P1) l'angle d'écartement (a) est dans la plage allant de 0° à 45° ou de 0° à 6°.

7. Grue automotrice (1) selon l'une des revendications 1 à 6, **caractérisée en ce que** le cadre de base (11) fait partie d'une superstructure (3), qui est rotative par rapport à une infrastructure (2), d'une grue automotrice (1) ou est la superstructure (3) elle-même.

8. Grue automotrice (1) selon l'une des revendications 1 à 5, **caractérisée en ce que** le cadre de base (11) fait partie d'une infrastructure (2) d'une grue automotrice (1) ou est l'infrastructure (2) elle-même.

9. Grue automotrice (1) selon l'une des revendications précédentes, **caractérisée en ce que** la flèche (4) est une flèche télescopique munie d'un caisson de base (4a) et de caissons intérieurs (4b) escamotables ou déployables de manière télescopique.

10. Grue automotrice (1) selon la revendication 9, **caractérisée en ce que** les vérins à bascule (5a, 5b) agissent sur le caisson de base (4a) de la flèche (4).

11. Grue automotrice (1) selon l'une des revendications précédentes, **caractérisée en ce qu'**il est prévu deux vérins à bascule (5a, 5b).

12. Grue automotrice (1) selon l'une des revendications précédentes, **caractérisée en ce que** la grue automotrice (1) comprend une infrastructure (2).

13. Grue automotrice (1) selon la revendication 1 ou 2, **caractérisée en ce que**, lorsque la flèche (4) est dans la position de rangement (P1), la flèche est supportée par l'infrastructure (2).
